# EUROPÄISCHE PATENTSCHRIFT

(11) **EP 2 051 004 B1**
(45) Veröffentlichungstag und Bekanntmachung des Hinweises auf die Patenterteilung: **12.02.2014**
(21) Anmeldenummer: 08018136.5
(22) Anmeldetag: 16.10.2008
(51) Int. Cl.: F21V 29/00, F21V 23/00, A47F 3/00, F21W 131/405, F21Y 101/02

(54) **Beleuchtung, insbesondere für Schaufenster oder Ausstellungsvitrinen**
Light, especially for display windows or exhibition cases
Eclairage, notamment pour des vitrines ou des vitrines d'exposition

(30) Priorität: 19.10.2007 AT 16942007
(43) Veröffentlichungstag der Anmeldung: 22.04.2009
(73) Patentinhaber: Schrutek, Elmar, 1140 Wien (AT)
(72) Erfinder: Schrutek, Elmar, 1140 Wien (AT)
(74) Vertreter: Krause, Peter

(56) Entgegenhaltungen:
- EP-A- 1 139 019
- EP-A- 1 813 863
- DE-A1- 3 045 880
- DE-A1-102006 004 539
- DE-U1-202006 016 336

## Beschreibung

Die Erfindung betrifft eine Beleuchtung, insbesondere für Schaufenster oder Ausstellungsvitrinen, die mindestens eine, vorzugsweise eine Vielzahl, von Leuchtdioden umfasst.

Beleuchtungen für Schaufenster und Vitrinen sind bekannt. So ist aus der DE 299 09 064 U1 eine Schaufensterleuchte mit integrierten Bauteilen in Kompaktbauweise bekannt, die einen Infrarot-Bewegungsmelder als Steuergerät zur Anschaltung der Beleuchtung und einen Phasendimmer mit Zeitschaltuhr aufweist.

Weiters ist aus der DE 44 35 235 A1 eine sensorgesteuerte Sicherheitseinrichtung zum Abschalten einer Strahlerleuchte mit Halogenlampe zur thermischen Schonung bekannt.

Da mit Standardleuchten in den engen Räumlichkeiten von Schaufenstern bzw. Vitrinen Wärmeprobleme gegeben sind, wurde in den letzten Jahren die Verwendung von Leuchtdioden, so genannten LED, forciert.

Im Zuge dessen ist aus der DE 298 15 204 U1 eine Leuchteinrichtung bekannt, die einen Schaltnetzteil zur Stromversorgung und eine Steuereinrichtung aufweist, mittels der die Lichtabstrahlung der Leuchtdiode in ihrer Intensität und Quantität variierbar ist.

So ist aus der DE 20 2004 011 355 U1 ein kleindimensioniertes LED-Spotbeleuchtungssystem bekannt. Diese LEDs wurden auf stromführenden Stangen montiert. Weiters ist aus der DE 20 2004 000 004 U1 eine LED-Beleuchtung mit einstellbarer anwendungsbezogener Lichtstärkeverteilung in der Umgebung der optischen Achse bekannt. Auch die Anordnung von LEDs in einer Lichtschiene, derart, dass sie nicht direkt in das Auge des Betrachters blenden, ist aus der DE 20 2004 013 427 U1 bekannt.

Weiters ist auch eine Vitrine zur Zurschaustellung von hinterleuchteten Objekten aus der DE 10 2005 029 186 B4 bekannt. Dabei werden die Objekte quasi von unten beleuchtet.

Eine weitere Schau- bzw. Ausstellungsvitrine mit einer Beleuchtungsvorrichtung ist aus der EP 0 670 129 B1 bekannt. Dabei findet eine Beleuchtungsquelle mit einer Vielzahl von daran angeschlossenen Lichtleitkabeln Verwendung.

Es ist auch aus der EP 0 900 971 B1 eine Beleuchtungsvorrichtung bestehend aus einer Vielzahl von auf einer Glasplatte befestigten Leuchtdioden bekannt, wobei die Leiterbahnen als elektrisch leitende, unsichtbare Schicht auf der Glasplatte aufgebracht sind.

Schließlich ist noch eine stabförmige Beleuchtungseinrichtung für eine Vitrine, die eine Vielzahl von Leuchtdioden aufweist, aus der EP 1 280 437 B1 bekannt.

Weiterhin ist aus DE 3 045 880 A1 eine Beleuchtungsanordnung mit einer Grundplatte und beabstandet angeordneten Leuchtdioden bekannt.

Alle oben aufgezeigten Beleuchtungen weisen unter anderem den Nachteil auf, dass der optische Eindruck auf Grund der mangelnden Lichtintensität, resultierend aus den gegebenen Wärmeproblemen, stark in Mitleidenschaft gezogen ist.

Die Aufgabe der Erfindung ist es daher, eine Beleuchtung der eingangs genannten Art zu schaffen, die einerseits die obigen Nachteile vermeidet und die anderseits eine hohe Wirtschaftlichkeit im Betrieb aufweist.

Die Aufgabe wird durch die Erfindung gelöst.

Die erfindungsgemäße Beleuchtung ist dadurch gekennzeichnet, dass auf einer Grundplatte mit Durchbrechungen auf einer Seite die Leuchtdiode bzw. die Leuchtdioden angeordnet ist bzw. sind, dass die Anschlussleitungen der einzelnen Leuchtdioden durch die Durchbrechungen geführt sind, dass an der anderen Seite der Grundplatte, der Rückseite der Leuchtdioden-Anordnung, eine Elektronik, insbesondere eine Steuerelektronik, für die Leuchtdiode bzw. für die Leuchtdioden angeordnet ist bzw. sind und dass die die Leuchtdiode bzw. Leuchtdioden aufweisende Seite der Grundplatte mit einer Abdeckplatte, die Durchbrechungen für den Lichtdurchtritt aufweist, abgedeckt ist. Mit der Erfindung ist es erstmals möglich LEDs mit einer hohen Leistung einzusetzen, da durch die Konstruktion, also Anordnung von Grundplatte und Abdeckplatte in einer optimalen flachen Bauweise, eine gute thermische Abfuhr der punktuellen Wärmeentwicklung der LEDs ermöglicht wird. Durch die hohe Leistung der LEDs wird eine hervorragende Lichtintensität im Schaufenster bzw. der Vitrine erreicht. Die hohe Beleuchtungsstärke beeinträchtigt dabei nicht die Lebensdauer der LEDs. Ein weiterer Vorteil der Erfindung ist darin zu sehen, dass durch den Einsatz von energiesparenden Leuchtdioden in Zusammenhang mit deren langer Lebensdauer im Einsatz eine hohe Wirtschaftlichkeit erreicht wird.

Nach einer Ausgestaltung der Erfindung sind die Leuchtdioden auf der Grundplatte aufgeklebt. Dies ermöglicht eine rationelle Fertigung der erfindungsgemäßen Beleuchtung.

Gemäß einem besonderen Merkmal der Erfindung sind die Grundplatte und die Abdeckplatte beabstandet miteinander verbunden. Auf Grund des Abstandes der Beabstandung kann der erwünschte Kühleffekt, ähnlich dem Kamineffekt, gezielt erreicht werden.

Nach einer Weiterbildung der Erfindung weist die Elektronik, insbesondere die Steuerelektronik, einen Temperatursensor auf, der die Temperatur an der Hot-Spot-Stelle der Leuchtdiode erfasst. Dadurch ist es möglich eine Kontrolle über die im Betrieb herrschende Temperatur nahe der Lichtquelle zu erlangen.

Gemäß einem weiteren besonderen Merkmal der Erfindung umfasst die Elektronik, insbesondere die Steuerelektronik, einen Stromregler mit Dimmfunktion, wobei der Stromregler vom Temperatursensor angesteuert ist. Durch diesen Einsatz der Elektronik mit der thermischen Überwachung der LEDs ist eine Leistungserhöhung möglich, ohne dass ein Einfluss auf die Lebensdauer gegeben ist.

Nach einer Weiterbildung der Erfindung sind die Elektroniken miteinander verbunden und an einen Stromregler mit Dimmfunktion angeschlossen, wobei der Stromregler von den Temperatursensoren angesteuert ist. Die Dimmfunktion ist derart konzipiert, dass bei Überschreiten der maximalen Temperatur eines Hot-Spot Temperatursensors das gesamte Schaufenster-Beleuchtungssystem geregelt wird, so dass es praktisch zu keinen Helligkeitsunterschieden der geregelten LEDs kommt. Alle Leuchtdioden eines Systems werden auf die gleichen Helligkeitswerte geregelt, da unterschiedliche Helligkeitswerte sehr unangenehm empfunden werden.

Gemäß einer besonderen Ausgestaltung der Erfindung geben die Leuchtdioden warmes, vorzugsweise weißes, Licht mit etwa 3 300 K Farbtemperatur ab. Dadurch ergibt sich für den Betrachter vor dem Schaufenster bzw. der Vitrine ein ausgezeichneter optischer Eindruck, insbesondre bei der Präsentation von Schmuckstücken. Durch den Einsatz von verschieden färbigen Leuchtdioden ist ein zusätzlicher Lichteffekt erreichbar.

Die Erfindung wird an Hand eines Ausführungsbeispieles, das in der Zeichnung dargestellt ist, näher erläutert.

### Es zeigen:

- Fig. 1: einen Schnitt durch den konstruktiven Aufbau
- Fig. 2: eine Draufsicht auf eine mit Elektronik bestückte Grundplatte und
- Fig. 3: eine Ansicht einer Abdeckplatte aus der Sicht eines Betrachters.

Gemäß der Fig. 1 ist der konstruktive Aufbau für eine Beleuchtung in einer Vitrine gezeigt. Natürlich ist diese Beleuchtung auch für ein Schaufenster oder eine Ausstellungsvitrine, oder dergleichen geeignet. Der Aufbau für die Beleuchtung ist mittels einer Lasche 1 und einer Schraubverbindung 2 in einem Randholz 3 befestigt.

Die Beleuchtung umfasst mindestens eine, vorzugsweise eine Vielzahl, von Leuchtdioden 4, so genannte LEDs, die auf einer Grundplatte 5 verklebt werden. Die Grundplatte 5 weist Durchbrechungen 6 auf, die für die Durchführung einer elektrischen Anschlussleitung 7 von der Leuchtdiode 4 zu einer Elektronik 8 dienen. Die Leuchtdiode bzw. die Leuchtdioden 4 sind vorzugsweise nur auf einer Seite angeordnet. An der anderen Seite der Grundplatte 5, der Rückseite der Leuchtdioden-Anordnung, ist die Elektronik 8, insbesondere eine Steuerelektronik, für die Leuchtdiode bzw. für die Leuchtdioden 4 angeordnet. Die die Leuchtdiode bzw. Leuchtdioden 4 aufweisende Seite der Grundplatte 5 ist mit einer Abdeckplatte 9, die Durchbrechungen 10 für den Lichtdurchtritt aufweist, abgedeckt. Die Grundplatte 5 und die Abdeckplatte 9 sind beabstandet miteinander verbunden.

Durch die Beabstandung der Grundplatte 5 von der Abdeckplatte 9 ist ein Kühlkanal 11 gegeben. Die Beabstandung kann beispielsweise mit einer Distanzscheibe 12, die mit der Schraubverbindung 2 gehalten wird, erreicht werden. In dieser Art wird eine besonders flache Bauweise des Aufbaus für die Beleuchtung erzielt.

Die Elektronik 8, ist insbesondere eine Steuerelektronik für die Leuchtdiode 4 und weist einen - nicht dargestellten - Temperatursensor auf, der die Temperatur an der Hot-Spot-Stelle der Leuchtdiode 4 erfasst. Die Elektronik 8, insbesondere die Steuerelektronik, umfasst einen - ebenfalls nicht dargestellten - Stromregler mit Dimmfunktion, wobei der Stromregler vom Temperatursensor angesteuert wird.

Die Elektroniken 8 können auch miteinander verbunden und an einen Stromregler mit Dimmfunktion angeschlossen werden, wobei der Stromregler von den Temperatursensoren angesteuert ist. Die Dimmfunktion ist derart konzipiert, dass bei Überschreiten der maximalen Temperatur eines Hot-Spot Temperatursensors das gesamte Schaufenster-Beleuchtungssystem geregelt wird, so dass es praktisch zu keinen Helligkeitsunterschieden der einzelnen geregelten LEDs kommt.

Gemäß der Fig. 2 ist eine Draufsicht auf eine mit der Elektronik 8 für die Leuchtdioden 4 bestückte Grundplatte 5 gezeigt. Die Grundplatte 5 weist die Durchbrechungen 6 für die Anschlussleitungen 7 auf. Ferner weist die Grundplatte 5 auch Langschlitze 13 oder ähnliches auf, um eine bessere Be- und/oder Entlüftung der Leuchtdioden 4 zu erreichen. Über die Schraubverbindung 2 ist die Grundplatte 5 mit der Abdeckplatte 9 verbunden.

Gemäß der Fig. 3 ist eine Ansicht einer Abdeckplatte 9 aus der Sicht eines Betrachters gezeigt. Wie bereits aufgezeigt, ist die Abdeckplatte 9 im Abstand zur Grundplatte 5 mit dieser verbunden. Die Abdeckplatte 9 weist Durchbrechungen 10 für den Lichtdurchtritt der Leuchtdioden 4 auf. Um einen angenehmen optischen Effekt für den Betrachter zu erreichen, werden Leuchtdioden (4) die ein warmes, vorzugsweise weißes, Licht mit etwa 3 300 K Farbtemperatur abgeben, verwendet.

## Patentansprüche

1. Beleuchtung, insbesondere für Schaufenster oder Ausstellungsvitrinen, die mindestens eine, vorzugsweise eine Vielzahl, von Leuchtdioden umfasst, **dadurch gekennzeichnet, dass** auf einer Grundplatte (5) mit Durchbrechungen (6) auf einer Seite die Leuchtdiode bzw. die Leuchtdioden (4) angeordnet ist bzw. sind, dass die Anschlussleitungen (7) der einzelnen Leuchtdioden (4) durch die Durchbrechungen (6) geführt sind, dass an der anderen Seite der Grundplatte (5), der Rückseite der Leuchtdioden-Anordnung, eine Elektronik (8), insbesondere eine Steuerelektronik, für die Leuchtdiode bzw. für die Leuchtdioden (4) angeordnet ist bzw. sind und dass die die Leuchtdiode bzw. Leuchtdioden (4) aufweisende Seite der Grundplatte (5) mit einer Abdeckplatte (9), die Durchbrechungen (10) für den Lichtdurchtritt aufweist, abgedeckt ist.

2. Beleuchtung nach Anspruch 1, **dadurch gekennzeichnet, dass** die Leuchtdioden (4) auf der Grundplatte (5) aufgeklebt sind.

3. Beleuchtung nach Anspruch 1 oder 2, **dadurch gekennzeichnet, dass** die Grundplatte (5) und die Abdeckplatte (9) beabstandet miteinander verbunden sind.

4. Beleuchtung nach einem der Ansprüche 1 bis 3, **dadurch gekennzeichnet, dass** die Elektronik (8), insbesondere die Steuerelektronik, einen Temperatursensor aufweist, der die Temperatur an der Hot-Spot-Stelle der Leuchtdiode (4) erfasst.

5. Beleuchtung nach einem der Ansprüche 1 bis 4, **dadurch gekennzeichnet, dass** die Elektronik (8), insbesondere die Steuerelektronik, einen Stromregler mit Dimmfunktion umfasst, wobei der Stromregler vom Temperatursensor angesteuert ist.

6. Beleuchtung nach einem der Ansprüche 1 bis 5, **dadurch gekennzeichnet, dass** die Elektroniken (8) miteinander verbunden sind und an einen Stromregler mit Dimmfunktion angeschlossen sind, wobei der Stromregler von den Temperatursensoren angesteuert ist.

7. Beleuchtung nach einem der Ansprüche 1 bis 6, **dadurch gekennzeichnet, dass** die Leuchtdioden (4) warmes, vorzugsweise weißes, Licht mit etwa 3 300 K Farbtemperatur abgeben.

## Claims

1. Lighting, especially for display windows or exhibition cases, comprising at least one, preferably a plurality of light emitting diodes, **characterized in that** the light emitting diode or the light emitting diodes (4) is or are arranged on a base plate (5) with through holes (6) on a side, that the connection leads (7) of the individual light emitting diodes (4) are guided by the through holes (6), that electronics (8), in particular control electronics for the light emitting diode or the light emitting diodes (4) are arranged on the other side of the base plate (5), at the rear side of the arrangement of light emitting diodes, and that the side of the base plate (5) containing the light emitting diode or light emitting diodes (4) is covered with a cover panel (9), which has through holes (10) for the passage of light.

2. Lighting in accordance with claim 1, **characterized in that** the light emitting diodes (4) are glued to the base plate (5).

3. Lighting in accordance with claim 1 or 2, **characterized in that** the base plate (5) and the cover plate (9) are connected with each other at a distance.

4. Lighting in accordance with one of claims 1 to 3, **characterized in that** the electronics (8), in particular the control electronics comprise a temperature sensor which detects the temperature at the hotspot location of the light emitting diode (4).

5. Lighting in accordance with one of claims 1 to 4, **characterized in that** the electronics (8), in particular the control electronics comprise a current regulator with a dimming function, wherein the current regulator is controlled by the temperature sensor.

6. Lighting in accordance with one of claims 1 to 5, **characterized in that** the electronics (8) are connected with each other and are connected to a current regulator with a dimming function, wherein the current regulator is controlled by the temperature sensors.

7. Lighting in accordance with one of claims 1 to 6, **characterized in that** the light emitting diodes (4) emit warm, preferably white light with a colour temperature of about 300 K.

## Revendications

1. Eclairage destiné notamment aux vitrines et vitrines d'exposition, comprenant au moins une diode émettrice de lumière et de préférence une quantité majeure de DEL, **caractérisé par le fait que** des trous (6) sont disposés sur une base (5) portant la DEL ou les DEL (4) qui sont disposés de sorte que les fils de raccordement (7) des DEL individuelles (4) passent par les trous (6). Ainsi, un organe électroniques (8) et plus particulièrement une commande électronique est monté sur le dos de l'unité DEL sur un côté de la base (5), et qui alimente la ou les DEL (4), la face de la base (5) portant la ou les DELS (4) étant dotée d'une plaque de couverture (9) qui présente des trous (10) pour le passage de la lumière.

2. Eclairage selon la revendication 1, **caractérisé par le fait que** les diodes émettrices de lumière (4) sont collées (5) sur la base.

3. Eclairage selon les revendications 1 ou 2 **caractérisé par le fait que** la base (5) et la plaque de couverture (9) sont reliés entre elles, bien qu'il y ait un écart.

4. Eclairage selon l'une des revendications 1 à 3, **caractérisé par le fait que** les organes électroniques (8), et notamment la commande électronique présentent un thermocouple qui enregistre la température au point chaud de la DEL (4).

5. Eclairage selon l'une des revendications 1 à 4, **caractérisé par le fait que** les organes électroniques (8), et notamment la commande électronique présentent un régulateur d'intensité de courant qui fait aussi office de gradateur et qui est adressé par le thermocouple.

6. Eclairage selon l'une des revendications 1 à 5, **caractérisé par le fait que** les organes électroniques (8) sont reliés entre eux et connectés à un régulateur d'intensité de courant faisant aussi office de gradateur, ce dernier étant adressé par les thermocouples.

7. Eclairage selon l'une des revendications 1 à 6, **caractérisé par le fait que** les diodes émettrices de lumière émettent une lumière (4) chaude et blanche de préférence, d'une température couleur de 3.300 K environ.
